# EUROPÄISCHE PATENTSCHRIFT

(11) **EP 1 772 395 B1**
(45) Veröffentlichungstag und Bekanntmachung des Hinweises auf die Patenterteilung: **09.03.2011**
(21) Anmeldenummer: 05090280.8
(22) Anmeldetag: 05.10.2005
(51) Int. Cl.: B65D 81/26, B65D 81/20

(54) **Pharmazeutische Schutzverpackung**
Protective packaging for pharmaceutical products
Emballage de protection pour produits pharmaceutiques

(43) Veröffentlichungstag der Anmeldung: 11.04.2007
(73) Patentinhaber: BERLIN-CHEMIE AG, 12489 Berlin (DE)
(72) Erfinder: Gröger, Karsten, 12587 Berlin (DE); Schmitz, Reinhard, 14055 Berlin (DE); Flemming, Jens, 22041 Hamburg (DE)
(74) Vertreter: Schubert, Klemens

(56) Entgegenhaltungen:
- EP-A- 0 541 183
- EP-A- 0 810 163
- WO-A-98/03866
- US-A- 5 293 996
- US-A1- 2004 188 304

## Beschreibung

Die vorliegende Erfindung betrifft eine pharmazeutische Schutzverpackung und insbesondere eine Verpackung zum Schutz vor Sauerstoff.

Die EP 0 810 163 A1 offenbart eine solche Verpackung.

Das Problem der Zersetzung von pharmazeutischen Wirkstoffen durch Luftsauerstoff ist seit langem bekannt. Dies findet seinen Ausdruck darin, dass Arzneimittel mit sauerstoffempfindlichen Wirkstoffen ein verkürztes Haltbarkeitsdatum aufweisen. Auch sind hohe Anforderungen an die Lagerung zu stellen, insbesondere müssen die Arzneimittel bei bestimmten Temperatur- und Luftfeuchtigkeitsbedingungen gelagert werden, um beispielsweise eine Mindesthaltbarkeit von 2 Jahren zu gewährleisten.

Das Problem der Zersetzung kommt nicht nur dadurch zum Ausdruck, dass der Gehalt an Wirkstoff abnimmt, oft entstehen auch Zersetzungsprodukte, welche neben sensorischen Beeinträchtigungen auch toxische Wirkungen haben könnten.

Ein besonderes Problem der Lagerung von Arzneimitteln stellt sich außerhalb der gemäßigten klimatischen Zonen. In heißen und/oder feuchten Teilen der Welt stellen die Lagerungsbedingungen ganz besondere Herausforderungen dar. Zum einen ist in diesen Ländern der Standard der Versorgung mit Arzneimitteln im Allgemeinen recht niedrig, und besondere Lagerungsbedingungen zu schaffen, ist meist sehr kostenintensiv, da spezielle Vorrichtungen benötigt werden, zu deren Betrieb auch hohe Energiekosten ninzutreten.

Es wurde nun gefunden dass ein Lagerungs-Parameter für die Haltbarkeit von Arzneimitteln und anderen Wirkstoffen besonders wichtig ist. Die stark oxidative Wirkung von Sauerstoff wurde bei den bisherigen Verpackungen nahezu vollständig außer Betracht gelassen. Es konnte gezeigt werden, dass der Einfluss des in der Umgebungsluft enthaltenen Sauerstoffs für einen großen Teil der Verluste am Gehalt der Wirkstoffe verantwortlich ist.

Diesem negativen Einfluss des Sauerstoffs wurde bisher entgegnet, indem in die entsprechenden Rezepturen Antioxidantien oder Radikalfänger wie Ascorbinsäure, Tocopherol, Butylhydroxyanisol oder Butylhydroxytoluol eingearbeitet wurden, um oxidativen Abbau zu verhindern (vgl. Bauer, Frömming, Führer, Lehrbuch der Pharmazeutischen Technologie, WVG Stuttgart, 2002) bzw. durch die Anwendung von Inertgasen ("Schutzbegasung"), derzeit praktiziert bei Abfüllung von flüssigen Arzneimitteln.

Aufgabe der vorliegenden Erfindung ist es daher, eine pharmazeutische Schutzverpackung zur Verfügung zu stellen, welche unabhängig von klimatischen äußeren Bedingungen die Lagerung von sauerstoffempfindlichen Arzneimitteln über einen längeren Zeitraum gestattet.

Die Aufgabe wird erfindungsgemäß durch eine pharmazeutische Schutzverpackung, bestehend aus einer Primärverpackung und einer Umverpackung, mit den Merkmalen des Hauptanspruchs gelöst. Vorteilhafte Ausgestaltungen sind in den abhängigen Ansprüchen gekennzeichnet.

Die Aufgabe wird erfindungsgemäß dadurch gelöst, dass eine pharmazeutische Schutzverpackung zur Verfügung gestellt wird, bei der der Sauerstoffgehalt innerhalb der Primärverpackung weniger als 1 Vol-% beträgt.

Erfindungsgemäß bevorzugt ist eine erfindungsgemäße pharmazeutische Schutzverpackung, wobei der Sauerstoffgehalt innerhalb der Primärverpackung weniger als 0,5 Vol-% beträgt.

Erfindungsgemäß besonders bevorzugt ist eine erfindungsgemäße pharmazeutische Schutzverpackung, wobei der Sauerstoffgehalt innerhalb der Primärverpackung weniger als 0,1 Vol-% beträgt.

Erfindungsgemäß bevorzugt ist es auch, dass die Packung evakuiert ist, wobei der Druck weniger als 50 mbar beträgt.

Erfindungsgemäß bevorzugt ist es ferner, dass die Packung ein Schutzgas ausgewählt aus Argon, Stickstoff oder Kohlendioxid, enthält.

Weiterhin ist auch bevorzugt, dass die Packung einen Sauerstoffabsorber enthält.

Bevorzugt ist erfindungsgemäß auch, dass die pharmazeutische Schutzverpackung konstruktiv derart gestaltet ist, dass sie aus mindestens zwei miteinander verbundenen Räumen besteht, wobei sich in einem der Räume eine Feuchtigkeit und/oder Gas absorbierende Substanz befindet.

Bevorzugt ist ferner insbesondere, dass die erfindungsgemäße pharmazeutische Schutzverpackung weiterhin einen Sauerstoffindikator enthält.

Dabei ist besonders bevorzugt, dass der Sauerstoffindikator in einem von außen einsehbaren Bereich der Schutzverpackung angeordnet ist.

Ein weiterer Gegenstand der vorliegenden Erfindung ist die Verwendung einer erfindungsgemäßen Schutzverpackung für sauerstoffempfindliche Wirkstoffe.

Besonders bevorzugt ist die erfindungsgemäße Verwendung, wenn der Wirkstoff mindestens eine sauerstoffempfindliche Gruppe enthält, welche ausgewählt ist aus Alkohol, Phenol, Aldehyd, Enol, Ether, Amin, Ketol, Aromat, Heteroaromat, Peptid, Protein, Aminosäure, Karbonsäure, Fettsäure, Fettsäureester, Sterol und Steroid.

Ganz besonders bevorzugt ist die Verwendung, wobei der Wirkstoff ausgewählt ist aus Vitaminen, wie Vitaminen der A, B und E-Gruppe, Ascorbinsäure, Antibiotika, wie Amphotericin B, Thyroxid-Hormonen, wie Levothyroxin, Liothyronin, Cystein, Tryptophan, Nepadutant, Sorbinsäure, omega-3-Fettsäuren, omega-4-Fettsäuren, Lipiden Phospholipiden, Ethyloleaten, Cholesterol

Um die erfindungsgemäße Lehre umzusetzen, wird eine Blisterpackung benutzt, welche durch Tiefziehen in bekannten Weise hergestellt werden. Dabei werden Aluminiumfolien verwendet, die mit üblichen, heißsiegelfähigen Kunststoffen beschichtet sind und auch Kunststofffolien, die für den Siegelvorgang geeignet sind, wie diese dem Fachmann bekannt ist. Geeignet sind auch Alu-Alu-Verpackungen, welche ebenfalls mechanisch verschließbar sind oder aber heißsiegelfähig ausgerüstet sind. Diese Alu-Alu-Verpackungen können auch als Umverpackungen für Blisterpackungen verwendet werden.

Um den Sauerstoffgehalt im Inneren der Verpackung zu verringern, kann die Verpackung evakuiert werden. Damit wird die Umgebungsluft aus der Verpackung entfernt und somit auch der schädliche Sauerstoff. Bei einem Druck von 50 mbar beträgt der Sauerstoffgehalt nur noch ca. 0,5 Vol-%. Das Evakuieren der Verpackung kann erfolgen, indem beispielsweise das Blistern der Packungen im Vakuum geschieht. Es kann aber auch eine herkömmliche Blisterpackung in eine Umverpackung, beispielsweise eine Alu-Alu-Verpackung eingelegt und dann in üblicher Weise evakuiert und versiegelt werden.

Der Sauerstoffgehalt kann aber auch dadurch verringert werden, dass die Verpackung mit einem Schutzgas beaufschlagt wird. Dazu kann es erforderlich sein, die Packung zuvor, gegebenenfalls auch mehrfach mit dem Schutzgas zu Spülen, um den Sauerstoffgehalt entsprechend der Erfindung abzusenken. Auch in Falle eines Schutzgases kann eine Alu-Alu-Verpackung als Umverpackung verwendet werden, wobei die Umverpackung gegebenenfalls auch zusammen mit der inneren Verpackung mit dem Schutzgas beaufschlagt sind. Als Schutzgase geeignet sind inerte Gase, welche nicht mit sauerstoffempfindlichen Gruppen der zu lagernden Wirkstoffe reagieren. Derartige Schutzgase sind, ohne darauf beschränkt zu sein, Argon, Stickstoff oder Kohlendioxid. Auch andere Edelgase und inerte Gase sind geeignet. Natürlich können auch Mischungen dieser Gase verwendet werden.

Eine weitere Möglichkeit den Sauerstoffgehalt in den pharmazeutischen Verpackungen zu verringern, welche gleichfalls zum Umfang der Erfindung gehört, ist es, der Verpackung einen Sauerstoffabsorber beizugeben. Derartige Sauerstoffabsorber sind bekannt. Beispielsweise können Eisen enthaltende Absorber verwendet werden, welche gegebenenfalls in geeigneter Weise beschichtet oder überzogen sind. Solcherart Sauerstoffabsorber werden zum Beispiel unter den Warenzeichen Ageless oder Pharmakeep durch die Firma Mitsubishi Gas Chemical Company, Inc. vertrieben.

Auch hierbei ist es möglich, den Sauerstoffabsorber direkt der Primärpackung oder aber auch der Umverpackung oder beiden beizugeben.

Insbesondere kann es vorteilhaft sein, die pharmazeutische Schutzverpackung derart zu gestalten, dass mindestens zwei miteinander verbundene Räume vorhanden sind. Diese Räume sind mittels Kanälen oder in anderer Weise miteinander verbunden, so dass es zu einem Druck- und/oder Gasaustausch zwischen diesen Räumen kommen kann. Befüllt man nun einen der Räume mit dem aufzubewahrenden Arzneimittel und den anderen Raum mit dem Sauerstoffabsorber, so kommt es zur erfindungsgemäßen Verringerung des Gehalts an Sauerstoff innerhalb der Schutzverpackung. Eine derartige Anordnung kann aber im Falle der Verwendung eines Schutzgases oder bei der Evakuierung nützlich sein.

Um sicher zu stellen, dass der Sauerstoffgehalt während der Lagerungsdauer nicht über den erfindungsgemäßen Wert steigt, kann der Verpackung ein Sauerstoffindikator beigegeben werden. Diese Sauerstoffindikatoren sind bekannt und werden in Form von Tabletten verwendet, die einen Farbumschlag bei einem bestimmten Sauerstoffgehalt zeigen. Diese Sauerstoffindikatoren können Stoffe enthalten, die beim Hinzutreten von Sauerstoff einen Farbumschlag zeigen. Dies ist beispielsweise bei Pyrogallol der Fall, wobei ein Farbumschlag nach rot erfolgt. Andere Indikatoren können natürlich erfindungsgemäß verwendet werden. Erfindungsgemäß ist deshalb vorgesehen, der Packung beispielsweise einen Indikator beizugeben. Hat die pharmazeutische Schutzpackung, wie oben beschrieben, beispielsweise mehrere Räume, so kann der Indikator in einem dieser Räume platziert werden. Es ist aber auch erfindungsgemäß, wenn der Indikator in die Umverpackung, beispielsweise in eine Alu-Alu-Umverpackung eingelegt wird, wobei dann vorteilhafter Weise die Alu-Packung ein Sichtfenster enthalten kann, durch welche der etwaige Farbumschlag beobachtet werden kann.

Solcherart Sauerstoffindikatoren sind zum Beispiel unter der Warenbezeichnung Ageless-eye von der Firma Mitsubishi Gas Chemical Company, Inc. erhältlich.

Die erfindungsgemäße pharmazeutische Schutzverpackung kann für Arzneimittel verwendet werden, die unter Sauerstoffzutritt zur Zersetzung neigen. Derartige Arzneimittel enthalten meist eine leicht reaktive Gruppe, welche dann durch Reaktion mit Sauerstoff verändert wird. Derartige reaktive Gruppen sind beispielsweise Alkohole, Phenole, Aldehyde, Enole, Ether, Amine, Ketole, Aromaten, Heteroaromaten, Peptide, Proteine, Aminosäuren, Karbonsäure, Fettsäuren, Fettsäureester, Sterole und Steroide. Diese Aufzählung ist nicht abschließend und kann vom Fachmann ohne weiteres beliebig erweitert werden.

Beispiele für Arzneistoffe, welche derartige reaktive Gruppen enthalten, sind, neben anderen, Vitamine, wie Ascorbinsäure, Tocopherole, Vitamine der A-, B- und E-Gruppen, Antibiotika, wie Amphotericin B, Thyroxid-Hormone, wie Levothyroxin, Liothyronin, Tryptophan, Sorbinsäure, omega-3-Fettsäuren, omega-4-Fettsäuren, Nepadutant, Phospholipiden, Ethyloleate, Cholesterole, wie auch andere Steroidhormone und dergleichen. Weitere geeignete Arzneimittel erschließen sich dem Fachmann ohne weiteres.

Die nachfolgenden Beispiele erläutern die Erfindung.

### Beispiel 1

### Abbau von Levothyroxin-Natrium

In der Tabelle 1 ist der Abbau von Levothyroxin-Natrium 50 µg Tabletten der Charge #22002 nach 2 Wochen Lagerung bei 60 °C / 80 % rel. F. angegeben. Es zeigt sich, dass bei der Verwendung eines Sauerstoffabsorbers unter den Stress-Lagerungsbedingungen im Vergleich zu der herkömmlichen Lagerung nur ein sehr geringer Abbau des Wirkstoffes beobachtet werden konnte. Der Abbau betrug höchstens 0,8 % der Deklaration des Gehalts an Wirkstoff.

**Tabelle 1**

| Packmittel | Ausgangswert Gehalt in [% d. D.] | nach 2 Wochen Lagerung Gehalt in [% d. D.] | Abnahme Gehalt in [%] |
|---|---|---|---|
| Glasverpackung, geschlossen (Referenz) | 93,6 | 78,7 | 14,9 |
| Glasverpackung, geschlossen, mit Sauerstoffabsorber | 93,6 | 92,8 | 0,8 |
| Alu-Alu-Verpackung, mit Sauerstoffabsorber | 93,6 | 92,9 | 0,7 |

### Beispiel 2

### Langzeitlagerung von Levothyroxin

Die Tabellen 2 und 3 zeigen die Auswertung eines Versuchs bei den Lagerungsbedingung 40 °C / 75 % rel. F. Bestimmt wurde der Gehalt Levothyroxin [%] nach einer Lagerzeit von x Monaten. Verwendet wurde ein herkömmliches Blister (Tabelle 2) und eine Lagerung in einem Alu-Umbeutel des gleichen Blisters in Anwesenheit eines Sauerstoffabsorbers in dem Alu-Umbeutel.

Auch unter diesen relativ scharfen Lagerungsbedingungen zeigt sich, dass die Verminderung des Sauerstoffs in der pharmazeutischen Verpackung zu einer dramatischen Verbesserung der Haltbarkeit führt. Gemäß den gesetzlichen Bestimmungen darf der Gehalt an Wirkstoff innerhalb der Lagerungszeit nicht unter 90 % der Deklaration absinken. Im vorliegenden Fall sind die nicht in der Schutzpackung gelagerten Arzneimittel bereits nach 3 Monaten verfallen (Tabelle 2).

**Tabelle 2**

| Alu-Alu-Blister | | |
|---|---|---|
| Lagerzeit | Charge 44003 | Charge 44004 |
| 0 | 97,3 | 95,6 |
| 3 | 89,9 | 89,6 |
| 6 | 87,3 | 86,8 |

**Tabelle 3**

| Alu-Beutel mit Sauerstoffabsorber | | |
|---|---|---|
| Lagerzeit | Charge 44003 | Charge 44004 |
| 0 | 97,9 | 97,3 |
| 3 | 94,0 | 92,5 |
| 6 | 94,9 | 93,8 |

## Patentansprüche

1. Pharmazeutische Schutzverpackung, **dadurch gekennzeichnet, dass** sie aus einer Primärverpackung und einer Umverpackung besteht, wobei die Primärverpackung eine Blisterpackung und die Umverpackung eine Aluminiumfolie enthält und wobei der Sauerstoffgehalt innerhalb der Primärverpackung weniger als 1 Vol-% beträgt.

2. Pharmazeutische Schutzverpackung gemäß Anspruch 1, **dadurch gekennzeichnet, dass** die Primärverpackung oder die Umverpackung oder beide einen Sauerstoffabsorber enthalten.

3. Pharmazeutische Schutzverpackung gemäß einem der voranstehenden Ansprüche, **dadurch gekennzeichnet, dass** die Primärverpackung aus mindestens zwei miteinander verbundenen Räumen besteht, wobei sich in einem der Räume eine Feuchtigkeit und/oder Gas absorbierende Substanz befindet.

4. Pharmazeutische Schutzverpackung gemäß einem der voranstehenden Ansprüche, **dadurch gekennzeichnet, dass** die Primärverpackung oder die Umverpackung einen Sauerstoffindikator enthalten.

5. Pharmazeutische Schutzverpackung gemäß Anspruch 1, **dadurch gekennzeichnet, dass** der Sauerstoffgehalt innerhalb der Primärverpackung weniger als 0,5 Vol-% beträgt.

6. Pharmazeutische Schutzverpackung gemäß Anspruch 1, **dadurch gekennzeichnet, dass** die Packung evakuiert ist, wobei der Druck weniger als 50 mbar beträgt.

7. Pharmazeutische Schutzverpackung gemäß Anspruch 1, **dadurch gekennzeichnet, dass** die Packung ein Schutzgas ausgewählt aus Argon, Stickstoff oder Kohlendioxid, enthält.

8. Verwendung einer Schutzverpackung gemäß einem der Ansprüche 1 bis 7 für sauerstoffempfindliche Wirkstoffe.

9. Verwendung gemäß Anspruch 8, **dadurch gekennzeichnet, dass** der Wirkstoff mindestens eine sauerstoffempfindliche Gruppe enthält, welche ausgewählt ist aus Alkohol, Phenol, Aldehyd, Enol, Ether, Amin, Ketol, Aromat, Heteroaromat, Peptid, Protein, Aminosäure, Karbonsäure, Fettsäure, Fettsäureester, Sterol und Steroid.

10. Verwendung gemäß Anspruch 9, **dadurch gekennzeichnet, dass** der Wirkstoff ausgewählt ist aus Vitaminen, Vitaminen der A, B und E-Gruppe, Ascorbinsäure, Antibiotika, Amphotericin B, Thyroxid-Hormonen, Levothyroxin, Liothyronin, Cystein, Tryptophan, Nepadutant, Sorbinsäure, omega-3-Fettsäuren, omega-4-Fettsäuren, Lipiden, Phospholipiden, Ethyloleaten, Cholesterol.

11. Verwendung gemäß Anspruch 10, **dadurch gekennzeichnet, dass** der Wirkstoff Levothyroxin oder Levothyroxin-Natrium ist.

## Claims

1. Protective packaging for pharmaceutical products, **characterized in that** it consists of a primary packaging and an outer packaging, whereby the primary packaging contains a blister packaging and the outer packaging contains an aluminum foil, and whereby the oxygen content within the primary packaging is less than 1 vol-%.

2. Protective packaging for pharmaceutical products according to claim 1, **characterized in that** the primary packaging or the outer packaging or both of them contain an oxygen absorber.

3. Protective packaging for pharmaceutical products according to any of the preceding claims, **characterized in that** the primary packaging consists of at least two interconnected cavities, whereby in one of said cavities a substance is arranged that absorbs moisture and/or gas.

4. Protective packaging for pharmaceutical products according to any of the preceding claims, **characterized in that** the primary packaging or the outer packaging contains an oxygen indicator.

5. Protective packaging for pharmaceutical products according to claim 1, **characterized in that** the oxygen content within the primary packaging is less than 0.5 vol-%.

6. Protective packaging for pharmaceutical products according to claim 1, **characterized in that** the packaging is evacuated, whereby the pressure is less than 50 mbar.

7. Protective packaging for pharmaceutical products according to claim 1, **characterized in that** the packaging contains a protective gas selected from argon, nitrogen or carbon dioxide.

8. Use of a protective packaging according to any of claims 1 to 7 for an oxygen sensitive active substance.

9. Use according to claim 8, **characterized in that** the active substance contains at least one oxygen sensitive group selected from alcohol, phenol, aldehyde, enol, ether, amine, ketol, aromatic hydrocarbon, heteroaromatic hydrocarbon, peptide, protein, amino acid, carboxylic acid, fatty acid, fatty acid ester, sterol and steroid.

10. Use according to claim 9, **characterized in that** the active substance is selected from vitamins, vitamins of the A, B, and E group, ascorbic acid, antibiotics, Amphotericin B, thyroxid hormons, levothyroxine, liothyronine, cysteine, tryptophan, nepadutant, sorbic acid, omega-3 fatty acids, omega-4 fatty acids, lipids, phospholipids, ethyl oleats, cholesterol.

11. Use according to claim 10, **characterized in that** the active substance is levothyroxine or levothyroxine sodium.

## Revendications

1. Emballage de protection pour des produits pharmaceutiques, **caractérisé en ce qu'**il est constitué par un emballage primaire et par un emballage extérieur, l'emballage primaire contenant un emballage-coque et l'emballage extérieur contenant une pellicule d'aluminium, la teneur en oxygène au sein de l'emballage primaire s'élevant à une valeur inférieure à 1 % en volume.

2. Emballage de protection pour des produits pharmaceutiques selon la revendication 1, **caractérisé en ce que** l'emballage primaire ou l'emballage extérieur ou les deux contiennent un agent absorbant l'oxygène.

3. Emballage de protection pour des produits pharmaceutiques selon l'une quelconque des revendications précédentes, **caractérisé en ce que** l'emballage primaire est constitué par au moins deux espaces reliés l'un à l'autre, une substance absorbant l'humidité et/ou les gaz étant présente dans un des espaces.

4. Emballage de protection pour des produits pharmaceutiques selon l'une quelconque des revendications précédentes, **caractérisé en ce que** l'emballage primaire ou l'emballage extérieur contient un indicateur d'oxygène.

5. Emballage de protection pour des produits pharmaceutiques selon la revendication 1, **caractérisé en ce que** la teneur en oxygène au sein de l'emballage primaire s'élève à une valeur inférieure à 0,5 % en volume.

6. Emballage de protection pour des produits pharmaceutiques selon la revendication 1, **caractérisé en ce qu'**on crée un vide dans l'emballage, si bien que la pression s'élève à une valeur inférieure à 50 mbar.

7. Emballage de protection pour des produits pharmaceutiques selon la revendication 1, **caractérisé en ce que** l'emballage contient un gaz de protection choisi parmi l'argon, l'azote ou le dioxyde de carbone.

8. Utilisation d'un emballage de protection selon l'une quelconque des revendications 1 à 7, pour des substances actives sensibles à l'oxygène.

9. Utilisation selon la revendication 8, **caractérisée en ce que** la substance active contient au moins un groupe sensible à l'oxygène, qui est choisi parmi un alcool, un phénol, un aldéhyde, un énol, un éther, une amine, un cétol, un composé aromatique, un composé hétéroaromatique, un peptide, une protéine, un acide aminé, un acide carboxylique, un acide gras, un ester d'acide gras, un stérol et un stéroïde.

10. Utilisation selon la revendication 9, **caractérisée en ce que** la substance active est choisie parmi des vitamines, des vitamines des groupes A, B et E, l'acide ascorbique, des antibiotiques, l'amphotéricine B, des hormones thyroïdiennes, la lévothyroxine, la liothyronine, la cystéine, le tryptophane, le népadutant, l'acide sorbique, des acides gras oméga 3, des acides gras oméga 4, des lipides, des phospholipides, des oléates d'éthyle, du cholestérol.

11. Utilisation selon la revendication 10, **caractérisée en ce que** la substance active est la lévothyroxine ou le sel de sodium de la lévothyroxine.
